# FASCICULE DE BREVET EUROPEEN

(11) **EP 3 485 975 B1**
(45) Date de publication et mention de la délivrance du brevet: **29.04.2020**
(21) Numéro de dépôt: 18200085.1
(22) Date de dépôt: 12.10.2018
(51) Int. Cl.: B02C 18/06, B02C 23/16

(54) **DISPOSITIF DE BROYAGE PERMETTANT UN DÉBIT DE BROYAGE ÉLEVÉ ET DE VARIER LA DISTRIBUTION DE TAILLE DES PARTICULES BROYÉES**
ZERKLEINERUNGSVORRICHTUNG, DIE EINEN HOHEN ZERKLEINERUNGSDURCHSATZ ERLAUBT SOWIE EINE VARIATION DER GRÖSSENVERTEILUNG DER ZERKLEINERTEN PARTIKEL
GRINDING DEVICE ALLOWING A HIGH GRINDING RATE AND VARYING THE SIZE DISTRIBUTION OF THE GROUND PARTICLES

(30) Priorité: 17.11.2017 CH 13942017
(43) Date de publication de la demande: 22.05.2019
(73) Titulaire: Frewitt fabrique de machines S.A., 1763 Granges-Paccot (CH)
(72) Inventeur: Virdis, Antoine, 1724 Ferpicloz (CH); Corminboeuf, Glenn, 1564 Domdidier (CH)
(74) Mandataire: P&TS SA (AG, Ltd.)

(56) Documents cités:
- US-A- 1 286 831
- US-A- 4 487 371
- US-A1- 2004 056 128

## Description

### Domaine technique

La présente invention concerne un dispositif de broyage, comportant un rotor et un tamis, permettant un débit de broyage élevé et la possibilité de varier la distribution de taille des particules broyées.

### Etat de la technique

De façon générale, les systèmes connus de traitement par broyage d'une matière telle qu'une substance solide ou poudreuse destinée à la fabrication d'un produit pharmaceutique, alimentaire ou autre, utilisent un rotor monté rotatif contre une partie filtrante, ou tamis. Le matériau à granuler est frappé par le rotor et/ou pressé entre le rotor et le tamis. Le tamis permet de trier la matière broyée lors de son écoulement au travers des ouvertures.

Les tamis sont en général statiques. Ils classifient les matériaux en les faisant traverser des ouvertures qui les séparent selon la taille des particules.

Les propriétés souhaitées du matériau broyé, comme la taille des grains de particules et la vitesse d'écoulement des particules, peuvent être obtenues en sélectionnant de manière adéquate les paramètres de broyage appropriés, tels que la vitesse de rotation du rotor et la taille des ouvertures du tamis (maillage plus ou moins fin). La distribution de taille des particules broyées qui passent au travers du tamis dépend des ouvertures du tamis.

La sélection correcte des paramètres de broyage appropriés est également critique pour éviter une augmentation importante de la température qui pourrait être préjudiciable à la qualité de la matière broyée. Un autre problème est d'obtenir un débit élevé de la matière broyée au travers d'ouvertures de plus en plus petites.

La mise en œuvre de tamis pour la séparation de poudres de plus en plus fines augmente de manière conséquente les risques de colmatage, la tension de surface de telles poudres provoquant l'adhésion de celles-ci sur les mailles de la toile et donc un encrassement rapide de celle-ci. Un dispositif de broyage que utilise un système pour améliorer la capacité de broyage selon le préambule de la revendication 1 est divulgué dans le document US4487371A.

### Bref résumé de l'invention

La présente invention concerne un dispositif de broyage pour mettre en œuvre une opération de broyage, le dispositif comprenant une chambre de broyage destinée à recevoir une matière à broyer ayant une taille initiale moyenne; un rotor, monté dans la chambre de manière rotative autour d'un axe et comprenant une pluralité de pales s'étendant radialement par rapport à l'axe; et un tamis comprenant une pluralité d'ouvertures et configuré pour classifier et/ou fractionner la matière broyée par le rotor; le tamis étant monté autour du rotor de manière à tourner autour de l'axe dans le sens contraire que le sens de rotation du rotor; chacune des ouvertures ayant une hauteur s'étendant parallèlement à l'axe et une largeur s'étendant perpendiculairement à l'axe et comprise entre 1 mm et 20 mm; et la rotation du rotor et celle du tamis étant ajustables de sorte fournir une différence de vitesse périphérique entre le rotor et le tamis comprise entre 100 m/s et 400 m/s, de manière à réduire la taille initiale moyenne de la matière broyée d'un facteur 5 à 20.

Cette solution présente notamment l'avantage par rapport à l'art antérieur de permettre un débit de broyage élevé et la possibilité de varier la distribution de taille des particules broyées en variant la vitesse relative entre le rotor et le tamis. Une réduction sensible de la température de la matière broyée peut également être obtenue.

### Brève description des figures

Des exemples de mise en œuvre de l'invention sont indiqués dans la description illustrée par les figures annexées dans lesquelles :
la figure 1 montre une vue en coupe d'un dispositif 1 de broyage comprenant un rotor et un tamis, selon un mode de réalisation;
la figure 2 montre une vue en perspective du tamis, selon un mode de réalisation;
la figure 3 montre une vue de côté du tamis, selon un mode de réalisation;
la figure 4 montre une vue selon un coupe transversale du tamis, selon un mode de réalisation;
la figure 5 montre une vue selon un coupe transversale d'une portion du tamis de la figure 4;
la figure 6 montre une vue selon un coupe transversale du tamis, selon un autre mode de réalisation;
la figure 7 montre une vue selon un coupe transversale d'une portion du tamis de la figure 6; et
la figure 8 représente une vue en coupe transversale du tamis 20 et du rotor 4, selon une forme d'exécution.

### Exemple(s) de mode de réalisation de l'invention

La figure 1 montre une vue en coupe d'un dispositif 1 de broyage selon un mode de réalisation. Le dispositif 1 comprend une chambre de broyage 16 destinée recevoir une matière à broyer ayant une taille initiale moyenne. Le dispositif 1 comprend également un rotor 4 monté dans la chambre 16 de manière rotative autour d'un axe 40. Le rotor 4 s'étend axialement le long de l'axe 40 et comporte une pluralité de pales 41 s'étendant radialement, perpendiculairement à l'axe 40. Le rotor 4 est configuré pour broyer la matière lorsqu'en rotation.

Dans l'exemple illustré, le rotor 4 est configuré verticalement dans la chambre de broyage 16 et a une hauteur H_{R}. Les pales 41 s'étendent à partir d'un moyeu 42. Le rotor 4 est monté solidaire (possiblement de manière amovible) sur un arbre 43 qui est entraînable en rotation par un mécanisme d'entraînement (non représenté). Les pales 41 s'étendent radialement, c'est-à-dire dans une direction sensiblement perpendiculaire à l'axe 40.

Le dispositif 1 comprend également un tamis 20 monté autour du rotor 4. Le tamis 20 est configuré pour classifier et/ou fractionner la matière broyée par le rotor 4. Le tamis 20 est avantageusement monté de manière rotative autour de l'axe 40. Dans l'exemple particulier de la figure 1, le tamis 20 est monté rotatif concentrique avec l'axe 40. Le tamis 20 est supporté par une base 24 entraînable en rotation par un mécanisme d'entraînement (non représenté). Le mécanisme d'entraînement entraînant le tamis 20 peut être le même que celui entraînant le rotor 4, ou peut être différent.

La figure 2 montre une vue en perspective et la figure 3 montre une vue de côté du tamis 20, selon une forme d'exécution préférée. Selon l'exemple illustré, le tamis 20 est de forme cylindrique et comporte une pluralité d'ouvertures 21 réparties de manière sensiblement égale le long de la périphérie du tamis 20. Chacune des ouvertures 21 s'étend de manière sensiblement parallèle à l'axe 40. Selon une forme préférée, la hauteur Hₒ des ouvertures 21 est sensiblement égale à la hauteur Ht du tamis 20.

Des essais pratiques ont montré qu'en variant la vitesse de rotation du rotor 4 et celle du tamis 20, des résultats granulométriques très différents peuvent être obtenus.

Selon une forme d'exécution préférée, la largeur Lₒ des ouvertures 21 est comprise entre 1 mm et 20 mm. La rotation du rotor 4 et du tamis 20 est ajustable de sorte à atteindre une différence de vitesse périphérique entre le rotor 4 et le tamis 20 qui est comprise entre 100 m/s et 400 m/s. Cette combinaison permet de réduire la taille initiale moyenne de la matière broyée par un facteur allant de 5 à 20 fois, selon différence de vitesse périphérique et la largeur Lₒ des ouvertures 21.

Un dispositif de broyage à marteaux conventionnel aurait nécessité plusieurs tamis différents pour obtenir une telle variété de résultats.

Selon une forme d'exécution avantageuse, la largeur Lₒ des ouvertures 21 peut être comprise entre 4 mm et 8 mm.

La largeur Lₒ des ouvertures 21 est donc nettement plus importante que les ouvertures d'un tamis statique utilisé dans un dispositif de broyage à marteaux conventionnel.

La figure 4 montre une vue selon une coupe transversale (c'est-à-dire, selon le plan défini par 30 dans les figures 1 et 3), selon un mode de réalisation. La figure 5 montre une vue selon un coupe transversale d'une portion du tamis 20 de la figure 4.

L'épaisseur et du tamis 20 peut être choisie en fonction de la largeur Lₒ des ouvertures 21 de manière à obtenir un effet d'impact sur les particules de la matière. De manière préférée, le tamis 20 à une épaisseur et sensiblement égale à la largeur Lₒ des ouvertures 21.

Les ouvertures 21 peuvent être orientées sensiblement radialement. Dans l'exemple illustré aux figures 4 et 5, l'orientation radiale des ouvertures 21 est illustrée par la coïncidence d'un rayon 22 partant du centre du tamis 20 avec l'axe 23 de l'ouverture 21.

La figure 6 montre une vue selon un coupe transversale du tamis 20, selon un autre mode de réalisation. La figure 7 montre une vue selon un coupe transversale d'une portion du tamis 20 de la figure 6. Dans cette configuration, les ouvertures 21 sont orientées avec un angle d'inclinaison β compris entre -60° et 60°, par rapport à la direction radiale du tamis 20. Cette configuration permet une meilleure séparation entre particules broyées fines et les particules grossières pas encore suffisamment broyées.

Selon une variante, la différence de vitesse périphérique entre le rotor 4 et le tamis 20 est comprise entre 200 m/s et 300 m/s.

Le tamis 20 est configuré pour tourner dans le sens contraire que le sens de rotation du rotor 4.

Avantageusement, la vitesse périphérique du rotor 4 est préférablement de l'ordre de 50 m/s à 200 m/s, et plus avantageusement de 150 m/s à 200 m/s.

Avantageusement, la vitesse périphérique du tamis 20 est préférablement de l'ordre de 20 m/s à 200 m/s, et plus avantageusement de 50 m/s à 150 m/s.

La figure 8 représente une vue en coupe transversale du tamis 20 et du rotor 4, selon une forme d'exécution. La distance Dₚ entre l'extrémité distale 411 des pales 41 du rotor et le diamètre intérieur du tamis 20 devrait être la plus petite possible pour un fractionnement optimal de la matière broyée par le rotor 4, mais tout en évitant de provoquer des échauffements locaux. Cette distance Dₚ est aussi fonction de la taille des particules non-broyées. De manière avantageuse, la distance Dₚ entre l'extrémité distale des pales 41 et la dimension radiale Dt intérieure du tamis 20 est comprise entre 0.5 mm à 5mm. Dans l'exemple de la figure 8, le sens de rotation du rotor 4 est indiqué par la flèche vide et le sens de rotation du tamis 20 est indiqué par la flèche pleine.

Il va de soi que la présente invention n'est pas limitée au mode de réalisation qui vient d'être décrit et que diverses modifications et variantes simples peuvent être envisagées par l'homme de métier sans sortir du cadre de la présente invention.

Par exemple, le tamis 20 peut prendre une autre forme que la forme cylindrique illustrée. Il est effectivement possible que le tamis 20 soit de forme conique, en U ou toute autre forme appropriée. Le rotor 4 peut également avoir une configuration qui diffère de celle illustrée. Par exemple, dans une variante non représentée, le rotor 4 peut comprendre deux disques aux deux extrémités du moyeu 42 et entre lesquels s'étendent des pales.

Selon une forme d'exécution, la dimension axiale (hauteur) Ht du tamis 20 est sensiblement égale à la moitié de la dimension radiale (diamètre) Dt du tamis 20 ou sensiblement égale à la dimension radiale Dt du tamis 20.

La dimension axiale Ht du tamis 20 peut être sensiblement égale à la hauteur H_{R} du rotor 4, plus petite ou plus grande.

Le dispositif de broyage 1 de l'invention permet d'obtenir les avantages suivants, par rapport à un dispositif de broyage à marteaux conventionnel, notamment, une réduction sensible de la température du produit en sortie de process; une augmentation intéressante de débit de produit, notamment grâce à l'absence de risque de colmatage du tambour tournant avec grandes ouvertures; et la variation du régime de rotation du tambour permet aussi d'influencer positivement la largeur de la distribution de taille des particules broyées.

Le dispositif de broyage 1 proposé permet le réglage de plus de paramètres que dans le cas d'un moulin traditionnel, sans pour autant devoir intervenir mécaniquement sur le moulin en changeant des pièces. En effet, en jouant sur la vitesse de rotation du rotor 4 et du tamis 20, ainsi que sur leur sens de rotation respectif, différents phénomènes peuvent être crées et ce faisant, différents résultats de broyage peuvent être obtenus.

Le tamis 20 tournant, peut notamment soit générer un effet d'aspiration, soit repousser les grandes particules vers le rotor 4 soit provoquer des collisions supplémentaires avec les particules de produit, selon le choix du sens de rotation, de la taille des ouvertures 21 et de l'angle d'inclinaison β des ouvertures 21.

Les ouvertures 21 du tamis 20 tournant sont en général plutôt grandes par rapport aux ouvertures d'un tamis traditionnel. Pourtant, la rotation contraire du tamis 20 par rapport au rotor 4 produit un effet de réduction dynamique de la taille des ouvertures 21. Autrement dit, les ouvertures 21 fonctionnent alors comme si elles avaient une taille (dynamique) inférieure à leur taille effective. L'effet de réduction dynamique de la taille des ouvertures 21 permet en outre de repousser et/ou maintenir les grosses particules dans la zone de broyage (chambre de broyage 16) L'effet de réduction dynamique de la taille des ouvertures 21 permet également de multiplier le nombre de collisions entre les particules, permettant ainsi d'obtenir des tailles de particules broyées encore plus fines qu'en absence de cet effet. L'effet de réduction dynamique dépend du sens de rotation du tamis 20, de la taille des ouvertures 21 et de l'angle β des ouvertures 21, sachant que les vitesses relatives entre le tamis 20 et le rotor 4 sont beaucoup plus élevées que dans les moulins ordinaires.

### Numéros de référence employés sur les figures

- 1: dispositif
- 16: chambre de broyage
- 2: unité de broyage
- 20: tamis
- 21: ouvertures
- 22: rayon
- 23: axe
- 24: base
- 3: corps
- 30: plan
- 4: rotor
- 40: axe
- 41: pale
- 411: extrémité distale de la pale
- 42: moyeu
- 43: arbre
- β: angle d'inclinaison
- Dₚ: distance
- Dₜ: diamètre du tamis, dimension radiale
- et: épaisseur
- Hₒ: hauteur des ouvertures
- H_{R}: hauteur du rotor
- Hₜ: hauteur du tamis, dimension axiale
- Lₒ: largeur des ouvertures

## Revendications

1. Dispositif (1) de broyage pour mettre en œuvre une opération de broyage, le dispositif comprenant:
une chambre (16) de broyage destinée à recevoir une matière à broyer ayant une taille initiale moyenne;
un rotor (4), monté dans la chambre (16) de manière rotative autour d'un axe (40) et comprenant une pluralité de pales (41) s'étendant radialement par rapport à l'axe (40); et
un tamis (20) comprenant une pluralité d'ouvertures (21) et configuré pour classifier et/ou fractionner la matière broyée par le rotor (4);
**caractérisé en ce que**
le tamis (20) est monté autour du rotor (4) de manière à tourner autour de l'axe (40) dans le sens contraire que le sens de rotation du rotor (4);
**en ce que** chacune des ouvertures (21) a une hauteur (Hₒ) s'étendant parallèlement à l'axe (40) et une largeur s'étendant perpendiculairement à l'axe (40) et comprise entre 1 mm et 20 mm;
et **en ce que** la rotation du rotor (4) et celle du tamis (20) sont ajustables de sorte fournir une différence de vitesse périphérique entre le rotor (4) et le tamis (20) comprise entre 100 m/s et 400 m/s, de manière à réduire la taille initiale moyenne de la matière broyée d'un facteur 5 à 20.

2. Dispositif selon la revendication 1,
dans lequel la largeur des ouvertures (21) est comprise entre 4 mm et 8 mm.

3. Dispositif selon la revendication 1 ou 2,
dans lequel le tamis (20) à une épaisseur (eₜ) sensiblement égale à la largeur (Lₒ) des ouvertures (21).

4. Dispositif selon l'une des revendications de 1 à 3,
dans lequel la hauteur (Hₒ) des ouvertures (21) est sensiblement égale à la dimension axiale (Hₜ) du tamis (20).

5. Dispositif selon la revendication 4,
dans lequel la dimension axiale (Hₜ) du tamis (20) est sensiblement égale à la moitié de la dimension radiale (Dₜ) du tamis (20) ou sensiblement égale à la dimension radiale (Dₜ) du tamis (20).

6. Dispositif selon l'une des revendications de 1 à 5,
dans lequel les ouvertures (21) sont orientées sensiblement radialement.

7. Dispositif selon la revendication 6,
dans lequel les ouvertures (21) sont orientées avec un angle d'inclinaison (β) entre -60° et 60° par rapport à la direction radiale du tamis (20).

8. Dispositif selon l'une des revendications de 1 à 7,
dans lequel le tamis (20) est configuré pour tourner dans le même sens que le rotor (4) ou dans le sens contraire.

9. Dispositif selon la revendication 8,
dans lequel la vitesse périphérique du rotor (4) est de l'ordre de 50 m/s à 200 m/s, et plus avantageusement de 150 m/s à 200 m/s.

10. Dispositif selon la revendication 8 ou 9,
dans lequel la vitesse périphérique du tamis (20) est de l'ordre de 20 m/s à 200 m/s, et plus avantageusement de 50 m/s à 150 m/s.

11. Dispositif selon l'une des revendications de 8 à 10,
dans lequel la différence de vitesse périphérique du rotor (4) et du tamis (20) est comprise entre 200 à 300m/s.

12. Dispositif selon l'une des revendications de 1 à 11,
dans lequel la distance (Dₚ) entre l'extrémité distale des pales (41) et la dimension radiale (Dₜ) intérieure du tamis (20) est entre 0.5 mm à 5mm.

## Patentansprüche

1. Mahlvorrichtung (1) zur Durchführung eines Mahlvorgangs, die Vorrichtung umfassend:
eine Mahlkammer (16) zur Aufnahme eines zu mahlenden Materials, mit einer durchschnittlichen Ausgangsgröße;
einen Rotor (4), der drehbar um eine Achse (40) in der Mahlkammer (16) montiert ist; und umfassend eine Vielzahl von Blättern (41), die sich radial zur Achse (40) ausbreiten; und
ein Sieb (20), der eine Vielzahl von Öffnungen (21) aufweist, und
konfiguriert ist, um das vom Rotor (4) zerkleinerte Material aufzuteilen und/oder zu klassifizieren;
**dadurch gekennzeichnet, dass**
das Sieb (20) um den Rotor (4) herum drehbar um die Achse (40), in entgegengesetzter Richtung zur Drehrichtung des Rotors (4) gelagert ist;
dass jede der Öffnungen (21) eine Höhe (Hₒ) hat die sich parallel zur Achse (40) erstreckt und eine Breite die sich senkrecht zur Achse (40) erstreckt und zwischen 1 mm und 20 mm beträgt;
und dass die Rotation des Rotors (4) und die des Siebes (20) einstellbar ist, so dass eine periphere Geschwindigkeitsdifferenz zwischen Rotor (4) und dem Sieb (20) bereitgestellt wird, die zwischen 100 m/s und 400 m/s beträgt, so dass die durchschnittliche Ausgangsgröße des Mahlgutes um den Faktor 5 bis 20 reduziert wird.

2. Vorrichtung nach Anspruch 1, wobei die Breite der Öffnungen (21) zwischen 4 mm und 8 mm liegt.

3. Vorrichtung nach Anspruch 1 oder 2, wobei das Sieb (20) eine Dicke (et) beinhaltet, die im Wesentlichen der Breite (L₀) der Öffnungen (21) entspricht.

4. Vorrichtung nach einem der Ansprüche 1 bis 3, bei der die Höhe (H₀) der Öffnungen (21) im Wesentlichen der axialen Abmessung (Ht) des Siebes (20) entspricht.

5. Vorrichtung nach Anspruch 4, wobei die axiale Abmessung (Ht) des Siebes (20) im Wesentlichen der halben radialen Abmessung (Dₜ) des Siebes (20) oder der radialen Abmessung (Dₜ) des Siebes (20) entspricht.

6. Vorrichtung nach einem der Ansprüche 1 bis 5, wobei die Öffnungen (21) im Wesentlichen radial ausgerichtet sind.

7. Vorrichtung nach Anspruch 6, wobei die Öffnungen (21) in einem Neigungswinkel (β) der zwischen -60' und 60' bezüglich der radialen Richtung des Siebes (20) liegt, ausgerichtet sind.

8. Vorrichtung nach einem der Ansprüche 1 bis 7, wobei das Sieb (20) so konfiguriert ist, dass es sich in der gleichen Richtung dreht wie der Rotor (4) oder in der entgegengesetzten Richtung.

9. Vorrichtung nach Anspruch 8, wobei die Umfangsgeschwindigkeit des Rotors (4) in der Größenordnung von 50 m/s bis 200 m/s liegt und bevorzugterweise zwischen 150 m/s bis 200 m/s liegt.

10. Vorrichtung nach Anspruch 8 oder 9, wobei die Umfangsgeschwindigkeit des Siebes (20) im Bereich von 20 m/s bis 2O0 m/s liegt, und bevorzugterweise zwischen 50 m/s bis 150 m/s liegt.

11. Vorrichtung nach einem der Ansprüche 8 bis 10, bei der der Unterschied in der Umfangsgeschwindigkeit des Rotors (a) und des Siebes (20) zwischen 200 und 300 m/s liegt.

12. Vorrichtung nach einem der Ansprüche 1 bis 11,wobei der Abstand (Dₚ) zwischen den distalen Spitzen der Blätter (41) und der radialen Abmessung (Dt) im Inneren des Siebes (20) zwischen 0,5 mm und 5 mm liegt.

## Claims

1. Grinding device (1) for implementing a grinding operation, the device comprising:
a grinding chamber (16) intended to receive a matter for grinding of an initial mean size;
a rotor (4), rotatably mounted in the chamber (16) around an axis (40) and comprising a plurality of blades (41) extending radially from the axis (40); and
a sieve (20) comprising a plurality of openings (21) and configured to classify and/or split the matter ground by the rotor (4);
**characterised in that**
the sieve (20) is mounted around the rotor (4) in order to turn around the axis (40) in the opposite direction to the rotating direction of the rotor (4);
so that each of the openings (21) has a height (Hₒ) extending parallel to the axis (40) and a width extending perpendicularly to the axis (40) between 1 mm and 20 mm;
and so that the rotation of the rotor (4) and that of the sieve (20) are adjustable in order to provide a difference of peripheral speed between the rotor (4) and the sieve (20) between 100 m/s and 400 m/s, so as to reduce the initial mean size of the ground matter by a factor of 5 to 20.

2. Device according to claim 1,
wherein the width of the openings (21) is between 4 mm and 8 mm.

3. Device according to claim 1 or 2
wherein the sieve (20) has a thickness (eₜ) substantially equal to the width (Lₒ) of the openings (21).

4. Device according to one of the claims 1 to 3,
wherein the height (Hₒ) of the openings (21) is substantially equal to the axial dimension (Ht) of the sieve (20).

5. Device according to claim 4,
wherein the axial dimension (Hₜ) of the sieve (20) is substantially equal to half of the radial dimension (Dₜ) of the sieve (20) or substantially equal to the radial dimension (Dₜ) of the sieve (20).

6. Device according to one of the claims 1 to 5,
wherein the openings (21) are substantially radially oriented.

7. Device according to claim 6,
wherein the openings (21) are oriented with an angle of inclination (β) between -60° and 60° in relation to the radial direction of the sieve (20).

8. Device according to one of the claims 1 to 7,
wherein the sieve (20) is configured to turn in the same direction as the rotor (4) or in the opposite direction.

9. Device according to claim 8,
wherein the peripheral speed of the rotor (4) is in the range of 50 m/s to 200 m/s, and more advantageously from 150 m/s to 200 m/s.

10. Device according to the claim 8 or 9,
wherein the peripheral speed of the sieve (20) is in the range of 20 m/s to 200 m/s, and more advantageously from 50 m/s to 150 m/s.

11. Device according to one of the claims 8 to 10,
wherein the difference of the peripheral speed of the rotor (4) and of the sieve (20) is between 200 and 300 m/s.

12. Device according to one of the claims 1 to 11,
wherein the distance (Dₚ) between the distal extremity of the blades (41) and the internal radial dimension (Dₜ) of the sieve (20) is between 0.5 mm and 5 mm.
